# EUROPÄISCHE PATENTSCHRIFT

(11) **EP 2 777 831 B1**
(45) Veröffentlichungstag und Bekanntmachung des Hinweises auf die Patenterteilung: **15.03.2017**
(21) Anmeldenummer: 14000140.5
(22) Anmeldetag: 15.01.2014
(51) Int. Cl.: B08B 5/02, B08B 9/08, B01F 15/00, B01F 7/00, B01F 7/04

(54) **Reinigungsverfahren für einen Schüttgutmischer sowie Schüttgutmischer mit zu reinigendem Mischbehälter**
Method for cleaning a bulk material mixer and bulk material mixer with mixing container to be cleaned
Procédé de nettoyage pour un mélangeur de produits en vrac et mélangeur de produits en vrac doté d'un récipient de mélange à nettoyer

(30) Priorität: 14.03.2013 DE 102013204491
(43) Veröffentlichungstag der Anmeldung: 17.09.2014
(73) Patentinhaber: m-tec mathis technik gmbh, 79395 Neuenburg (DE)
(72) Erfinder: Knöpfle, Xaver, 79395 Neuenburg (DE); Tritschler, Jonas, 79258 Hartheim (DE)
(74) Vertreter: Rummler, Felix

(56) Entgegenhaltungen:
- EP-A2- 0 358 120
- DE-A1- 1 432 998
- DE-A1-102010 025 749
- US-A- 3 138 167

## Beschreibung

Die Erfindung betrifft ein Verfahren zum Reinigen eines Mischbehälters eines Schüttgutmischers für trockene und/oder rieselfähige Schüttgüter nach einem Mischvorgang und nach einem Entleeren des Mischbehälters mit Druckluft, wobei der Mischbehälter dadurch gereinigt wird, dass eine Innenseite der Wandung des Mischbehälters zum Lösen anhaftenden Schüttguts mit Druckluft beaufschlagt wird, und dass das gelöste Schüttgut über eine bodenseitig, beabstandet zu zumindest einer von zwei stirnseitigen Abschlusswänden des Mischbehälters angeordneten Auslassöffnung des Mischbehälters aus dem Mischbehälter abgeführt wird.

Ferner betrifft die Erfindung einen Schüttgutmischer umfassend einen Mischbehälter mit einer zylindrischen oder trogförmigen Wandung, mit stirnseitigen Abschlusswänden, mit einer koaxial zu dem Mischbehälter angeordneten Mischerwelle, die mit Abstand zu einer Innenseite der Wandung des Mischbehälters umlaufende Mischwerkzeuge aufweist, sowie mit einer im Bodenbereich des Mischbehälters beab-standet zu wenigstens einer der beiden stirnseitigen Abschlusswänden angeordneten Auslassöffnung zum Abführen einer fertigen Mischung aus dem Mischbehälter.

Ein vergleichbares Verfahren sowie ein derartiger Schüttgutmischer sind aus der US 3 138 167 A bekannt. Die Zufuhr der Druckluft zur innenseitigen Reinigung erfolgt dabei zu einem erheblichen Teil über die bei dem Mischvorgang rotierenden Werkzeuge und außerdem zusätzlich über ein oder mehrere innerhalb des Mischbehälters zu installierende Rohre und an diesen vorgesehene Austrittsöffnungen.

Zur Durchführung der Reinigung müssen also die Mischwerkzeuge weiter angetrieben sein und darüber hinaus ist der maschinelle und der konstruktive Aufwand beträchtlich, weil das Zuführen von Druckluft in die Mischwerkzeuge entsprechende Maßnahmen erforderlich macht. Auch können dann die Mischwerkzeuge nicht ausschließlich auf ihre Mischfunktion hin ausgebildet sein, sondern müssen eine Zusatzfunktion erfüllen können, nämlich die Druckluft zu ihren Auslässen zu leiten.

Da die Mischwerkzeuge in erster Linie eine Mischfunktion haben, kann die Reinigung beeinträchtigt sein, weshalb zusätzliche Luftleitungen mit Reinigungsöffnungen notwendig sind.

Es besteht daher die Aufgabe, ein Verfahren und einen Schüttgutmischer der eingangs genannten Art zu schaffen, bei denen eine gründliche Reinigung des Schüttgutmischers mit großer Sicherheit möglich ist, ohne eine mit der Reinigung des Schüttgutmischers betraute Personen zu gefährden.

Diese Aufgabe wird mit den Mitteln und Merkmalen der Patentansprüche 1 und 6 gelöst.

Zur Lösung dieser Aufgabe ist bei dem Verfahren vorgesehen, dass die Innenseite der Wandung des Mischbehälters von mehreren ortsfesten, zueinander beabstandeten, oberhalb der Auslassöffnung angeordneten innenwandseitig mündenden Stellen aus mit der Druckluft beaufschlagt wird und dass das dadurch gelöste Schüttgut zu der Auslassöffnung befördert und abgeführt wird, wobei die Druckluft in Form von Druckluftströmen von den mehreren ortsfesten, zueinander beabstandeten, innenwandungsseitig mündenden und oberhalb der Auslassöffnung angeordneten Stellen aus entlang der Innenseite der Wandung des Mischbehälters in Richtung eines Bodenbereichs des Mischbehälters oder zu der Auslassöffnung und von wenigstens einer bodennah an einer der beiden stirnseitigen Abschlusswände angeordneten Stelle aus entlang dem Bodenbereich zu der Auslassöffnung des Mischbehälters eingeblasen und das gelöste Schüttgut von dieser Luft zu der Auslassöffnung und durch diese hindurch mitgenommen werden.

Im Gegensatz zu der Reinigung mit handbedienten Druckluftpistolen oder Druckluftlanzen, bei der die Druckluft von ständig wechselnden Positionen aus gegen die Innenseite der Wandung geblasen wird, oder mit durch die Mischwerkzeuge hinzugeführte Druckluft kann die Druckluft bei dem erfindungsgemäßen Reinigungsverfahren von fest an der Innenseite der Wandung installierten Stellen aus gegen die und/oder entlang der Innenseite der Wandung in den Mischbehälter eingeblasen werden.

So können die Innenseite der Wandung und auch der Bodenbereich des Mischbehälters maschinell und, insbesondere wenn eine entsprechende Steuerung oder Regelung vorgesehen ist, sogar automatisch freigeblasen und gereinigt werden, ohne dass eine mit der Reinigung des Mischbehälters beauftragte Person in den Mischbehälter eingreifen oder, bei besonders großen Mischbehältern, sogar in diesen einsteigen muss.

Ferner können die Einlassöffnungen für die Druckluft so ange-ordnet sein, dass die Innenseite der Wandung des Mischbehälters an den Stellen mit Druckluft beaufschlagt werden kann, an denen sich nach einem Entleeren des Mischbehälters erfah-rungsgemäß Schüttgut in Form von Mischungsresten anlagert. Dies ermöglicht eine gezielte und gründliche Reinigung des Mischbehälters.

Zur Reinigung des Mischbehälters und zum Abtransport des nach dem Entleeren in dem Mischbehälter verbliebenen Schüttguts kann die Druckluft in Form von Druckluftströmen von mehreren, insbesondere vier ortsfesten, zueinander beabstandeten, innenwandungsseitig mündenden und oberhalb der Auslassöffnung angeordneten Stellen aus entlang der Innenseite der Wandung des Mischbehälters in Richtung eines Bodenbereichs des Mischbehälters und/oder zu der Auslassöffnung und von wenigstens einer bodennah an einer der beiden stirnseitigen Abschlusswänden angeordneten Stelle ausgehend entlang dem Bodenbereich zu der Auslassöffnung des Mischbehälters eingeblasen und das gelöste Schüttgut von dieser Luft zu der Auslassöffnung mitgenommen werden und durch diese aus dem Mischbehälter entfernt werden.

Der Mischbehälter kann besonders gründlich gereinigt werden, wenn Druckluftströme von wenigstens zwei sich gegenüberliegenden, an den beiden stirnseitigen Abschlusswänden angeordneten Stellen aus entlang dem Bodenbereich zu der Auslassöffnung des Mischbehälters eingeblasen werden.

Dabei kann gleichzeitig mit Einblasen der Druckluftströme ein Unterdruck an die Auslassöffnung des Mischbehälters angelegt werden. Es ist aber auch möglich, dass der Unterdruck angelegt wird, bevor die Druckluftströme in den Mischbehälter eingeblasen werden.

Wenn gleichzeitig mit Einblasen der Druckluftströme in den Mischbehälter ein Unterdruck an der Auslassöffnung des Mischbehälters angelegt wird oder wenn der Unterdruck angelegt wird, bevor die Luftströme in den Mischbehälter eingeblasen werden, kann die zum Reinigen eingeblasene Druckluft gezielt zu der bodenseitigen Auslassöffnung des Mischbehälters hingelenkt werden. Da die Druckluft sowohl gegen die Innenseite der Wandung des Mischbehälters als auch gegen seinen Boden gelenkt wird und von dort anhaftendes Schüttgut löst und mitführt, werden durch den an der Auslassöffnung des Mischbehälters anliegenden Unterdruck einerseits die Druckluft und andererseits auch die Schüttgut oder die Mischungsreste durch die Auslassöffnung aus dem Mischbehälter abgeführt.

Dabei ist es möglich, dass alle Druckluftströme gleichzeitig oder zeitversetzt zueinander in den Mischbehälter eingeblasen werden, oder dass zuerst die insbesondere vier innenwandungsseitig mündenden Druckluftströme und zeitversetzt dazu die vorzugsweise zwei stirnseitig mündenden, bodennahmen Druckluftströme eingeblasen werden.

Bei einem zeitversetzten Einblasen der Druckluftströme kann beispielsweise zunächst innenwandungsseitig anhaftendes Schüttgut abgenommen und in den Bodenbereich des Mischbehälters transportiert werden. Sobald sich das Schüttgut im Bodenbereich des Behälters angesammelt hat, können die stirnseitig eingebrachten Druckluftströme die bodenseitig angesammelten Mischungsreste, auch mit Unterstützung des an die bodenseitige Auslassöffnung angelegten Unterdrucks, durch die Auslassöffnung aus dem Mischbehälter abtransportieren.

Je nach Konsistenz des Mischgutes kann es zweckmäßig sein, wenn die Druckluftströme mit unterschiedlicher Intensität oder pulsierend oder stoßartig eingeblasen und auf die Innenseite der Wandung des Mischbehälters gerichtet werden.

Wenn die Druckluftströme während des Einblasens relativ zu der Innenseite der Wandung des Mischbehälters insbesondere maschinell und/oder automatisch geschwenkt werden, kann eine noch größere Fläche der Innenseite der Wandung mittels der Druckluftströme von Anhaftungen befreit werden und eine Reinigung des Mischbehälters noch effektiver erfolgen.

Wenn die stirnseitig in den Mischbehälter eingeblasenen Luftströme einerseits besonders scharf seitlich abgegrenzt sind und andererseits eine besonders hohe Reichweite haben sollen, kann es zweckmäßig sein, wenn die stirnseitig in den Mischbehälter eingeblasenen Druckluftströme als mehrere parallele oder vereinzelte Luftströme in den Mischbehälter, in Richtung der Auslassöffnung des Mischbehälters eingeblasen werden. Eine scharfe seitliche Begrenzung der stirnseitig eingeblasenen Druckluftströme kann vorteilhaft sein, um eine möglichst geringe Aufwirbelung der im Bodenbereich angesammelten Mischungsreste oder des dort anhaftenden oder angesammelten Schüttguts beim Abführen mithilfe der eingeblasenen Druckluft durch die bodenseitige Auslassöffnung des Mischbehälters zu vermeiden.

Wie bereits zuvor ausgeführt, werden die innenwandungsseitigen Druckluftströme von oberhalb der bodenseitigen Auslassöffnung auf die Innenseite der Wandung des Mischbehälters eingeblasen.

Dabei kann es zweckmäßig sein, wenn die innenwandungsseitigen Druckluftströme von Stellen eingeblasen werden, die oberhalb von an der Innenseite der Wandung des Mischbehälters anhaftenden Mischungsresten angeordnet sind und oberhalb dieser anhaftenden Mischungsreste auf die Innenseite der Wandung treffen, um das an der Innenseite der Wandung des Mischbehälters anhaftende Schüttgut oder die Mischungsreste möglichst rückstandsfrei von der Innenseite der Wandung zu entfernen.

Die Position dieser Stellen und der bevorzugten Auftreffstellen der die Innenseite der Wandung beaufschlagenden Druckluftströme kann dabei von der Geometrie des Mischbehälters abhängig sein. Auch das Haftverhalten des Schüttguts an der Innenseite der Wandung und die Position der Anhaftungen an der Innenseite der Wandung können unter anderem von der Neigung der Innenseite der Wandung abhängig sein.

Daher kann es zweckmäßig sein, wenn die innenwandungsseitigen Druckluftströme, insbesondere bei teilzylindrischen oder zylindrischen Mischbehältern, von Stellen in einer Höhe oberhalb der Auslassöffnung des Mischbehälters eingeblasen werden und auf die Innenseite der Wandung treffen, die einem Viertel, einem Drittel, der Hälfte, zwei Drittel oder drei Vierteln des Durchmessers des zumindest teilzylindrischen Bereiches des Mischbehälters entspricht. Es ist auch möglich, die innenwandungsseitigen Druckluftströme auf Höhe einer im Mischbehälter insbesondere horizontal verlaufend angeordneten Mischerwelle einzublasen.

So können die Druckluftströme das nach einem Entleeren des Mischbehälters an der Innenseite der Wandung anhaftende Schüttgut erfassen, von der Innenseite der Wandung lösen, in Richtung des Bodenbereichs des Mischbehälters und in den Wirkbereich der stirnseitig eingeblasenen Druckluftströme transportieren und durch die Auslassöffnung aus dem Mischbehälter entfernen.

Es ist aber auch möglich, dass die innenwandungsseitigen Druckluftströme nicht nur gegen die oder entlang der Innenseite der Wandung eingeblasen werden, sondern auch zumindest zum Teil gegen die zu den innenwandungsseitig mündenden Einlassöffnungen benachbarten stirnseitigen Abschlusswände gerichtet sind, um auch dort anhaftendes Schüttgut abnehmen zu können.

Bei dem eingangs definierten Schüttgutmischer wird die Aufgabe dadurch gelöst, dass an der Innenseite der Wandung mehrere Einlassöffungen, oder Druckluftdüsen zum Einlassen von Druckluft in den Mischbehälter oberhalb der Auslassöffnung derart angeordnet sind, dass aus den Einlassöffnungen in den Mischbehälter einströmende Druckluft an der Innenseite der Wandung des Mischbehälters in Richtung des Bodenbereichs und zu der Auslassöffnung entlangströmt, und dass zumindest an der zu der Auslassöffnung beabstandeten. stirnseitigen Abschlusswand des Mischbehälters eine stirnseitig in den Mischbehälter mündende Einlassöffnung, insbesondere eine Druckluftdüse, derart angeordnet ist, dass aus der zumindest einen stirnseitigen Einlassöffnung in den Mischbehälter einströmende Druckluft entlang des Bodenbereichs zu der Auslassöffnung strömt.

So kann das an der Innenseite der Wandung des Mischbehälters anhaftende Schüttgut mithilfe von durch die innenwandungsseitigen Einlassöffnungen in den Mischbehälter und auf die Innenseite der Wandung einströmende Druckluft dort anhaftende Mischungsreste abschälen und von der Innenseite der Wandung lösen und mithilfe der Druckluft zu der Auslassöffnung und durch diese aus dem Mischbehälter transportieren.

Dazu können an der Innenseite der Wandung des Mischbehälters, benachbart zu jeder der beiden stirnseitigen Abschlusswände, jeweils wenigstens zwei, vorzugsweise sich gegenüberliegende, innenwandungsseitig mündende Einlassöffnungen und/oder Druckluftdüsen angeordnet sein und an jeder der beiden stirnseitigen Abschlusswänden je eine Einlassöffnung oder Druckluftdüse vorgesehen sein, wobei die beiden stirnseitigen Einlassöffnungen oder Druckluftdüsen - zum Beispiel einander gegenüberliegend - im Bodenbereich des Mischbehälters an den Abschlusswänden angeordnet und in Richtung zu der bodenseitigen Auslassöffnung des Mischbehälters ausgerichtet sind.

Sobald das mithilfe der innenwandungsseitig eingeblasenen Druckluftströme von der Innenseite der Wandung abgelöste Schüttgut in den Wirkbereich der durch die stirnseitigen Einlassöffnungen oder Druckluftdüsen eingeblasenen Druckluftströme gelangt, wird es dort von den stirnseitigen Druckluftströmen erfasst und zu der Auslassöffnung des Mischbehälters getragen und durch diese aus dem Mischbehälter entfernt.

Wenn die beiden stirnseitigen Einlassöffnungen oder Druckluftdüsen einander gegenüberliegen und im Bodenbereich des Mischbehälters an den Abschlusswänden angeordnet und in Richtung der bodenseitigen Auslassöffnung des Mischbehälters ausgerichtet sind, ist es möglich, dass die von den beiden stirnseitigen Einlassöffnungen ausgehenden Druckluftströme entlang des Bodens in Richtung der bodenseitigen Auslassöffnung des Mischbehälters und zwar von beiden Seiten eingeblasen werden, um das Schüttgut oder die Mischungsreste zielgerichtet aus dem Mischbehälter durch die Auslassöffnung abzuführen.

Das Abführen des Materials aus dem Mischbehälter und somit die Reinigungswirkung dieser automatisierbaren oder automatisierten Reinigungsvorrichtung kann begünstigt werden, wenn in Gebrauchsstellung des Schüttgutmischers eine Drucksenke an der Auslassöffnung anschließbar oder angeschlossen ist. So kann die Drucksenke, wie bereits in Bezug auf das Verfahren beschrieben, an der Auslassöffnung des Mischbehälters angeschlossen sein, um die in den Mischbehälter über die verschiedenen Einlassöffnungen bzw. Druckluftdüsen eingebrachten Druckluftströme mittels eines Unterdrucks oder eines Sogs zielgerichtet entlang der Innenseite der Wandung und/oder des Bodenbereichs des Mischbehälters in Richtung der Auslassöffnung des Mischbehälters zu führen und nach einem Mischvorgang im Mischbehälter verbliebene Materialreste oder Mischungsreste effektiv aus dem Mischbehälter zu entfernen.

Dabei kann es vorteilhaft sein, wenn die stirnseitigen Einlassöffnungen bzw. Druckluftdüsen einzelne Luftauftrittsöffnungen aufweisen, wobei jede der Luftaustrittsöffnungen einen eigenen Luftzuführkanal und zum Beispiel einen kreisförmigen Querschnitt haben kann. Bei derartig ausgestalteten stirnseitigen Einlassöffnungen bzw. Druckluftdüsen kann die stirnseitig eingebrachten Druckluftströme in Form von scharf begrenzten Druckluftstrahlen, die sich nur kaum auffächern, in den Mischbehälter eingebracht werden kann.

Mit solch eng begrenzten Druckluftstrahlen ist es möglich, einerseits die Förderwirkung und damit die Reinigungswirkung zu verbessern und andererseits eine ungewollte Verwirbelung und Verteilung des im Mischbehälter verbliebenen Mischguts zu reduzieren oder zu vermeiden.

Somit kann der Bodenbereich über eine ausreichend große Länge, nämlich eine Länge entsprechend der Distanz von der stirnseitigen Abschlusswand bis zur bodenseitigen Auslassöffnung des Mischbehälters, frei geblasen werden, statt dass die zugeführte Luft unkontrolliert nach den Seiten im Inneren des Behälters abströmt.

Wenn der Abstand zwischen zwei benachbarten Luftaustrittsöffnungen der stirnseitigen Einlassöffnungen oder Druckluftdüsen des Schüttgutmischers größer als ein Durchmesser der Luftaustrittsöffnungen ist, ist es möglich, eine Schar voneinander getrennter Druckluftstrahlen oder Drucklufteinzelströme von den stirnseitigen Einlassöffnungen entlang der Bodenfläche des Mischbehälters in Richtung seiner bodenseitigen Auslassöffnung einzublasen.

Für die Ausbildung eines möglichst scharfen Druckluftstrahls mit einer großen Reichweite kann es günstig sein, wenn die Länge der Luftzuführkanäle der einzelnen Luftaustrittsöffnungen wenigstens einen Zentimeter beträgt.

Wenn eine Gesamtbreite der vorzugsweise in einer Reihe insbesondere horizontal oder einer Krümmung des Bodenbereichs des Mischbehälters folgend nebeneinander angeordneten Luftaustrittsöffnungen der stirnseitigen Einlassöffnungen oder Druckluftdüsen kleiner als eine den stirnseitigen Einlassöffnungen zugewandte Breite der bodenseitigen Auslassöffnung des Mischbehälters ist, insbesondere wenigstens ein Viertel oder ein Drittel, bevorzugt die Hälfte der Breite der bodenseitigen Auslassöffnung beträgt, können die mithilfe der stirnseitig eingebrachten Druckluftströme abtransportierten Mischungsreste zielgerichtet durch die Auslassöffnung aus dem Mischbehälter abgeführt werden, ohne etwa seitlich an dieser vorbeigeblasen oder im Innenraum des Mischbehälters verteilt zu werden.

Wenn die einzelnen Luftaustrittsöffnungen der stirnseitigen Einlassöffnungen oder Druckluftdüsen in Nicht-Gebrauchsstel-lung durch Verschlussstifte verschlossen sind, deren Außenquerschnitt etwa dem Innenquerschnitt der Luftaustrittsöffnungen entspricht und die in Richtung ihrer Längserstreckung verstellbar und insbesondere luftzuführseitig in die Luftaustrittsöffnungen einführbar und/oder aus ihnen zurückziehbar sind, kann ein Eindringen von Mischungsbestandteilen in die Luftaustrittsöffnungen vermieden werden.

Zum Öffnen und Schließen der einzelnen Luftaustrittsöffnungen kann es zweckmäßig sein, wenn die Verschlussstifte in Richtung ihrer Längserstreckung verstellbar und insbesondere luftzuführseitig in die Luftzuführkanäle einführbar und aus ihnen zurückziehbar sind.

Für die Verstellung der Verschlussstifte kann je stirnseitiger Luftdruckdüse ein Linearantrieb vorgesehen sein, der vorzugsweise als ein mit Druckluft verschiebbarer Pneumatik-Kol-ben in einem Pneumatik-Zylinder ausgebildet ist.

Wenn eine Druckluftzufuhröffnung für die Druckluftversorgung der stirnseitigen Einlassöffnungen oder Druckluftdüsen des Mischbehälters in einem Bereich zwischen einer Stirnfläche des Leerantriebes für die Verstellung der Verschlussstifte, insbesondere zwischen einer Stirnfläche des Pneumatikkolbens und den Luftaustrittsöffnungen der stirnseitigen Luftdruckdüsen mündend angeordnet ist, kann ein Raum zwischen der Stirnfläche und den Luftaustrittsöffnungen zumindest während des Reinigungsvorganges gegebenenfalls aber auch bei geschlossenen Austrittsöffnungen unter Überdruck stehen, so dass eine Verschmutzung durch Eintritt von Mischgut in die einzelnen Luftaustrittsöffnungen der stirnseitigen Einlassöffnungen des Mischbehälters vermieden werden kann.

Um diesen für den Überdruck auch in Verschlussstellung der Verschlussstifte zweckmäßigen Raum zwischen der Stirnfläche des Linearantriebes und der einzelnen Luftaustrittsöffnungen der stirnseitigen Einlassöffnungen des Mischbehälters zu schaffen, können die Verschlussstifte für die stirnseitigen Einlassöffnungen oder für die Druckluftdüsen des Schüttgutmischers an einer Eintrittsöffnungen der Luftzuführkanäle in Gebrauchsstellung zugewandten Stirnfläche des Linearantriebes, insbesondere des Pneumatik-Kolbens vorgesehen sein, beispielsweise an einer abstandhaltenden Leiste, die gegenüber der Stirnfläche vorstehend an der Stirnfläche angeordnet ist.

Wenn die innenwandungsseitigen Einlassöffnungen oder Druckluftdüsen als Flachstrahldüsen ausgebildet sind, die den aus ihnen austretenden Luftstrom entlang der Innenseite der Wandung des Mischbehälters leiten oder auffächern oder wenn die innenwandungsseitigen Einlassöffnungen und/oder Druckluftdüsen dazu eingerichtet sind, Druckluftströme entlang der Innenseite der Wandung zu schwenken, kann eine noch größere Fläche der Innenseite der Wandung mithilfe der durch die Einlassöffnungen eingebrachten Druckluftströme von anhaftenden Mischungsresten gereinigt werden.

Die innenwandungsseitigen Einlassöffnungen oder Druckluftdüsen können auch so ausgestaltet und so zueinander beabstandet sein, dass sie den jeweiligen Druckluftstrom in einen Bereich lenken, in den auch ein Druckluftstrom einer benachbarten Düse gelangt. Mithilfe dieser sich überschneidenden Druckluftströme kann die Innenseite der Wandung des Mischbehälters besonders effektiv gereinigt werden.

Bei Schüttgutmischern mit besonders großen Mischbehältern kann es außerdem zweckmäßig sein, wenn zwischen zwei innenwandungsseitigen Einlassöffnungen oder Druckluftdüsen wenigstens eine weitere Einlassöffnung oder Druckluftdüse angeordnet ist, deren Druckluftstrom jeweils die von den ihr benachbarten Einlassöffnungen oder Druckluftdüsen kommenden Luftstrom kreuzt oder ergänzt. So können auch die Flächen der Innenseite der Wandung des Mischbehälters mit einem Druckluftstrom gereinigt werden, die von den benachbart zu den stirnseitigen Abschlusswänden angeordneten Einlassöffnungen ansonsten nicht erreicht werden könnten.

Ein Ein- und Ausführen der Verschlussstifte kann erleichtert sein, wenn die zuströmseitigen Eintrittsöffnungen in die Luftzuführkanäle der Luftaustrittsöffnungen der stirnseitig angeordneten Einlassöffnungen oder Druckluftdüsen des Schüttgutmischers eingesenkt sind oder eine Einführschräge oder einen Einführkonus für die einzelnen Verschlussstifte aufweisen.

Ein Verschleiß der in Gebrauchsstellung die einzelnen Luftaustrittsöffnungen der stirnseitigen Einlassöffnungen oder Druckluftdüsen verschließenden Verschlussstifte kann vermieden werden, wenn Mündungen der Luftaustrittsöffnungen der stirnseitigen Einlassöffnungen oder Druckluftdüsen in den Mischbehälter eingesenkt oder sich in Strömungsrichtung öffnend konusförmig ausgebildet sind, wobei die Einsenkungen ein freies Ende des jeweiligen Verschlussstiftes überragen. So ist es möglich, dass sich diese Einsenkungen mit Mischgut zusetzen können und dadurch Stirnseiten bzw. Enden der Verschlussstifte durch Mischgut geschützt werden. Gleichzeitig kann dadurch erreicht werden, dass dieses "Schutzmaterial" nach dem Mischvorgang schon allein aufgrund der Schwerkraft aus der konischen Partie der Mündung herunterfällt und gleichzeitig auch durch den aus der Luftaustrittsöffnung austretenden Druckluftstrom mitgerissen wird, also dass diese Mündung nicht zu einer Verunreinigung der nächsten Charge führen kann.

Es sei darauf hingewiesen, dass unter den Begriff "Schüttgutmischer" sowohl kontinuierliche Schüttgutmischer als auch Chargenmischer fallen, also der beanspruchte Schüttgutmischer ein kontinuierlicher Schüttgutmischer oder ein Chargenmischer sein kann.

Ein Ausführungsbeispiel der Erfindung ist anhand der Zeichnung näher beschrieben. Es zeigen in teilweise schematisierter Darstellung:
- Fig. 1: eine ausgebrochene, perspektivische Darstellung eines erfindungsgemäßen, als Chargenmischer ausgebildeten Schüttgutmischers, wobei im Inneren des zylindrischen Mischbehälters des Schüttgutmischers eine horizontal verlaufende Mischerwelle, radial von der Mischerwelle in einen Innenraum des Mischbehälters hineinragende Mischwerkzeuge sowie drei von vier innenwandungsseitigen Einlassöffnungen und Druckluftdüsen und eine von zwei stirnseitigen Einlassöffnungen und Druckluftdüsen zu erkennen sind, von denen aus mit Pfeilen angedeutete Druckluftströme entlang der Innenseite der Wandung und entlang des Bodenbereichs des Mischbehälters in Richtung einer bodenseitigen Auslassöffnung verlaufen,
- Fig. 2: eine geschnittene Seitenansicht des in Fig. 1 dargestellten Schüttgutmischers mit der in Gebrauchsstellung horizontal im Mischbehälter angeordneten Mischerwelle in gebrochener Darstellung, wobei an den beiden stirnseitigen Abschlusswänden des Schüttgutmischers jeweils eine Druckluftzuführeinheit für die stirnseitig in den Mischbehälter mündenden Einlassöffnungen zu erkennen ist,
- Fig. 3: eine geschnittene Perspektivansicht einer der beiden in den Fig. 1 und 2 dargestellten Druckluftzuführeinheiten für eine der beiden stirnseitigen Einlassöffnungen und/oder Druckluftdüsen, wobei die Druckluftzuführeinheit einen Pneumatikzylinder und einen Pneumatikkolben umfasst, der in seiner die stirnseitige Einlassöffnung verschließenden Schließstellung dargestellt ist,
- Fig. 4: die in Fig. 3 dargestellte Druckluftzuführeinheit mit dem Pneumatikkolben in dem Pneumatikzylinder in seiner Offenstellung,
- Fig. 5: eine geschnittene Seitenansicht der in den Fig. 3 und 4 dargestellten Druckluftzuführeinheit mit dem Pneumatik-Kolben in seiner Schließstellung sowie
- Fig. 6: eine geschnittene Seitenansicht der in den Fig. 3 bis 5 dargestellten Druckluftzuführeinheit mit dem Pneumatik-Kolben in seiner Offenstellung.

Die Fig. 1 und 2 zeigen einen im Ganzen mit 1 bezeichneten Schüttgutmischer für trockenes und/oder rieselfähiges Schüttgut, der einen trommelförmigen Mischbehälter 2 mit einer zylindrischen Wandung 3 und mit stirnseitigen Abschlusswänden 4a und 4b aufweist und der als Chargenmischer ausgebildet ist.

In einer anderen, in den Figuren nicht dargestellten Ausführungsform ist der Schüttgutmischer 1 als kontinuierlicher Schüttgutmischer ausgebildet. Die nachfolgende Beschreibung der Merkmale des Schüttgutmischers und des Reinigungsverfahrens gilt auch für den als kontinuierlichen Schüttgutmischer ausgebildeten Schüttgutmischer und das Verfahren zum Reinigen dieses kontinuierlichen Schüttgutmischers.

Das in den Figuren nicht dargestellte Schüttgut kann durch eine in Gebrauchsstellung des Schüttgutmischers 1 an der Oberseite des Mischbehälters 2 vorgesehene Öffnung 1a in den Mischbehälter 2 eingebracht werden.

Zwischen den beiden Abschlusswänden 4a und 4b verläuft eine koaxial zu dem Mischbehälter 2 angeordnete Mischerwelle 5, die mit Abstand zu der Wandung 3 des Mischbehälters 2 mehrere umlaufende Mischwerkzeuge 6 aufweist.

Im Bodenbereich 7 des Mischbehälters 2 ist eine beabstandet zu den beiden stirnseitigen Abschlusswänden 4a und 4b angeordnete Auslassöffnung 8 zum Abführen einer fertigen Mischung aus dem Mischbehälter 2 vorgesehen. Mit dem Schüttgutmischer 1 können beispielsweise trockene und/oder rieselfähige Baustoffmischungen, wie Wandputze, Fertigputze, Estriche oder dergleichen gemischt werden. Die Rohstoffe dieser Baustoffmischungen werden in trockener, rieselfähiger Form als Schüttgut in bestimmten vorgegebenen Anteilen dem Schüttgutmischer 1 durch die Öffnung 1a zugeführt und im Inneren des Mischbehälters 2 mit Hilfe der Mischwerkzeuge 6 der Mischerwelle 5 miteinander vermengt und nach Beenden des Mischvorgangs bzw. nach Durchmischung des Schüttguts durch die bodenseitige Auslassöffnung 8 des Mischbehälters abgeführt und weiterverarbeitet und/oder verpackt.

An einer Innenseite 3a der Wandung 3 des Mischbehälters 2 sind vier innenwandungsseitig in den Mischbehälter 2 mündende Einlassöffnungen 9 mit in den Einlassöffnungen 9 positionierten Druckluftdüsen 10 zum Einlassen von Druckluft in den Mischbehälter 2 oberhalb der Auslassöffnung 8 und jeweils benachbart zu einer der beiden stirnseitigen Abschlusswände 4a oder 4b angeordnet. Die Einlassöffnungen 9 sind dabei so ausgebildet, dass durch sie in den Mischbehälter 2 einströmende Druckluft an der Innenseite 3a der Wandung 3 des Mischbehälters 2 in Richtung des Bodenbereichs 7 entlangströmt und an der Innenseite 3a der Wandung 3 des Mischbehälters 2 anhaftendes Schüttgut oder Mischungsreste von der Innenseite 3a der Wandung 3 löst und in den Bodenbereich 7 des Mischbehälters 2 und zu der Auslassöffnung 8 transportiert.

An diese Einlassöffnungen 9 bzw. an die Druckluftdüsen 10 werden in den Figuren nicht dargestellte Druckluftleitungen angeschlossen, um Druckluft in den Mischbehälter 2 einzublasen.

Neben den insgesamt vier innenwandungsseitigen Einlassöffnungen 9 und den vier Druckluftdüsen 10 ist an jeder der beiden stirnseitigen Abschlusswänden 4a und 4b des Mischbehälters 2 jeweils eine stirnseitige Einlassöffnung 11 und eine in der stirnseitigen Einlassöffnung 11 angeordnete Druckluftdüse 12 vorgesehen, die durch die jeweilige stirnseitige Einlassöffnung 11 in den Mischbehälter 2 einströmende Druckluft entlang des Bodenbereichs 7 in Richtung der Auslassöffnung 8 strömen lässt.

Mit Hilfe der stirnseitigen Einlassöffnungen 11 sowie der stirnseitigen Druckluftdüsen 12 kann das im Bodenbereich 7 nach dem Entleeren des Mischbehälters zurückbleibende Schüttgut mit Hilfe der Druckluft in zu der Auslassöffnung 8 des Mischbehälters 2 transportiert und durch diese aus dem Mischbehälter 2 abgeführt werden.

Die insgesamt vier innenwandungsseitigen Einlassöffnungen 9 und die in diesen Einlassöffnungen 9 angeordneten Druckluftdüsen 10 können gemeinsam mit den stirnseitigen Einlassöffnungen 11 und den diesen zugeordneten Druckluftdüsen 12 nach einem abgeschlossenen Mischvorgang und einer Entleerung des Mischbehälters 2 an der Innenseite 3a der Wandung 3 des Mischbehälters 2 anhaftendes Schüttgut von der Innenseite 3a der Wandung 3 lösen und durch die Auslassöffnung 8 des Mischbehälters 2 nahezu rückstandsfrei aus dem Mischbehälter 2 entfernen.

Aus Fig. 1 wird deutlich, dass an der Wandung 3 des Mischbehälters 2 benachbart zu jeder der beiden stirnseitigen Abschlusswände 4 jeweils zwei sich gegenüberliegende innenwandungsseitige Einlassöffnungen 9 und darin positionierte Druckluftdüsen 10 angeordnet sind. So ist also zu jeder der beiden stirnseitigen Abschlusswände 4 des Schüttgutmischers 1 jeweils ein Paar sich gegenüberliegender Einlassöffnungen 9 und darin positionierter Druckluftdüsen 10 zur Reinigung der Innenseite 3a Wandung 3 des Mischbehälters 2 vorgesehen.

In der perspektivischen Ansicht des Schüttgutmischers 1 in Fig. 1 ist nur eines der beiden innenwandungsseitigen Paare von Einlassöffnungen 9 und darin positionierten Druckluftdüsen 10 vollständig zu erkennen, da eine der beiden benachbart zu der stirnseitigen Abschlusswand 4a angeordneten Einlassöffnungen 9 und die darin angeordnete Druckluftdüse 10 von der stirnseitigen Abschlusswand 4a angeordnete Einlassöffnungspaar verdeckt ist.

Aus den Fig. 1 und 2 wird auch deutlich, dass die beiden stirnseitigen Einlassöffnungen 11 mit ihren stirnseitigen Druckluftdüsen 12 einander gegenüberliegend und im Bodenbereich 7 des Mischbehälters 2 an den stirnseitigen Abschlusswänden 4a und 4b angeordnet und in Richtung der bodenseitigen Auslassöffnung 8 des Mischbehälters 2 ausgerichtet sind.

An einer Unterseite der Auslassöffnung 8 des Mischbehälters 2 ist außerdem eine Drucksenke 13 angeschlossen.

Mit Hilfe der Drucksenke 13 kann ein Unterdruck an der Auslassöffnung 8 angelegt werden, der die in den Mischbehälter 2 eingeblasenen Druckluftströme (vgl. die beiden Pfeile PF1 und PF2) zielgerichtet durch die bodenseitige Auslassöffnung 8 aus dem Mischbehälter 2 zieht.

So können die durch die innenwandungsseitig in den Mischbehälter 2 mündenden Einlassöffnungen 9 entlang der Wandung 3 des Mischbehälters 2 in den Mischbehälter 2 eingeblasenen innenwandungsseitigen Druckluftströme, die mit den Pfeilen PF1 veranschaulicht sind, sowie die durch die beiden stirnseitigen Einlassöffnungen 11 in Richtung der Auslassöffnung 8 des Mischbehälters 3 entlang des Bodenbereichs 7 des Mischbehälters 2 eingeblasenen Druckluftströme, die in Fig. 1 durch die mit PF2 bezeichneten Pfeile veranschaulicht sind, zielgerichtet durch die Auslassöffnung 8 mitsamt des mit Hilfe der Druckluftströme PF1 und PF2 transportierten Schüttguts aus dem Mischbehälter 2 abgeführt werden. Der Pfeil PF3 an der Drucksenke 13 zeigt dabei die Förderrichtung der Drucksenke 13 und die Richtung eines an der Auslassöffnung 8 anliegenden Sogs an.

Wie anhand der Fig. 1 und der in den Fig. 3 und 4 dargestellten Druckluftzuführeinheit 11a zu erkennen ist, sind einzelne Luftaustrittsöffnungen 14 vorgesehen, wobei jede der Luftaustrittsöffnungen 14 einen eigenen, auch in den Fig. 5 und 6 dargestellten Luftzuführkanal 15 hat, dessen Querschnitt ebenso kreisförmig ist wie der Querschnitt der Luftaustrittsöffnung. Es ist ebenfalls zu erkennen, dass ein Abstand zwischen zwei benachbarten Luftaustrittsöffnungen 14 der stirnseitigen Einlassöffnungen 11 des Schüttgutmischers 1 größer als ein Durchmesser der Luftaustrittsöffnungen 14 ist.

Die Länge der Luftzuführkanäle 15 der einzelnen Luftaustrittsöffnungen 14 beträgt dabei wenigstens einen Zentimeter. Dies ist günstig, damit sich möglichst scharf begrenzte und möglichst weitreichende Druckluftstrahlen ausbilden können.

Fig. 1 zeigt, dass eine Gesamtbreite der in einer Reihe horizontal nebeneinander angeordneten Luftaustrittsöffnungen 14 der stirnseitigen Einlassöffnungen 11 beziehungsweise der stirnseitigen Druckluftdüsen 12 kleiner als eine der stirnseitigen Einlassöffnung 11 zugewandten Breite der bodenseitigen Auslassöffnung 8 des Mischbehälters 2 ist.

Dabei zeigt die Schar der Pfeile PF2, die die bodenseitigen Druckluftströme veranschaulichen, dass die Gesamtbreite etwa ein Viertel der der Einlassöffnung 11 zugewandten Breite der bodenseitigen Auslassöffnung 8 beträgt.

In einer nicht dargestellten Ausführungsform des Schüttgutmischers 1 sind die nebeneinander angeordneten Luftaustrittsöffnungen 14 der stirnseitigen Einlassöffnungen nicht horizontal, wie in den Figuren 1 und 2 gezeigt, sondern einer Krümmung des Bodenbereichs 7 des Mischbehälters 2 folgend an der jeweiligen stirnseitigen Abschlusswand 4a und 4b angeordnet.

Die Fig. 3 bis 6 zeigen, dass die einzelnen Luftaustrittsöffnungen 14 der stirnseitigen Einlassöffnungen 11 beziehungsweise der stirnseitigen Druckluftdüsen 12 in Nichtgebrauchsstellung durch Verschlussstifte 16 verschlossen sind, wobei der Außenquerschnitt der Verschlussstifte 16 etwa dem Innenquerschnitt der Luftaustrittsöffnungen 14 entspricht.

Anhand der Fig. 3 bis 6 wird außerdem deutlich, dass die Verschlussstifte 16 in Richtung ihrer Längserstreckung verstellbar und insbesondere luftzuführseitig in die Luftzuführkanäle 15 einführbar und aus ihnen zurückziehbar sind.

Die beiden in den Figuren zu erkennende Druckluftzuführeinheiten 11a sind außenseitig an den stirnseitigen Abschlusswänden 4a und 4b über jeweils einen Flansch 11b angebracht und in jeweils einer stirnseitigen Einlassöffnung 11 positioniert. Die in den Einlassöffnungen 11 positionierten Enden der beiden Druckluftzuführeinheiten 11a weisen dabei jeweils eine der beiden in Gebrauchsstellung stirnseitig in den Mischbehälter 2 gerichteten Druckluftdüsen 12 auf.

Zur Verstellung der Verschlussstifte 16 ist je stirnseitiger Einlassöffnung 11 beziehungsweise je stirnseitiger Druckluftdüse 12 als Teil der Druckluftzuführeinheit 11a ein Linearantrieb 17 vorgesehen, der im vorliegenden Ausführungsbeispiel als ein mit Druckluft verschiebbarer Pneumatikkolben 18 in einem Pneumatikzylinder 19 ausgebildet ist.

Jeder der beiden Pneumatikzylinder 19 hat jeweils eine Druckluftzuführöffnung 20 für eine Druckluftversorgung der stirnseitigen Einlassöffnungen 11 beziehungsweise für eine Druckluftversorgung der stirnseitigen Druckluftdüsen 12, die in einem Bereich zwischen einer Stirnfläche 21 des Pneumatikkolbens 18 für die Verstellung der Verschlussstifte 16 und den Luftaustrittsöffnungen 14 der stirnseitigen Einlassöffnungen 11 beziehungsweise der stirnseitigen Druckluftdüsen 12 mündend angeordnet ist.

Dabei sind die Verschlussstifte 14 für die stirnseitigen Einlassöffnungen 11 und/oder die stirnseitigen Druckluftdüsen 12 des Schüttgutmischers 1 an einer Eintrittsöffnungen 22 in die Luftzuführkanäle 15 in Gebrauchsstellung zugewandten Stirnfläche 21 des Pneumatikkolbens 18 vorgesehen. Die Verschlussstifte 14 sind an einer abstandhaltenden Leiste 23, die gegenüber der Stirnfläche 21 des Pneumatikkolbens 18 vorsteht, an dem Pneumatikkolben 18 angeordnet.

Die in den innenwandungsseitigen Einlassöffnungen 9 positionierten Druckluftdüsen 10 sind als Flachstrahldüsen 24 ausgebildet, die den aus ihnen austretenden Druckluftstrom beziehungsweise die aus ihnen austretenden Druckluftströme entlang der Innenseite 3a der Wandung 3 des Mischbehälters 2 leiten und dabei, wie anhand der Pfeile PF1 in Fig. 1 erkennbar, auffächern, so dass ein großer Bereich der Innenseite 3a der Wandung 3 des Mischbehälters von den über die innenwandungsseitigen Einlassöffnungen 9 in den Mischbehälter 2 eingeblasenen Druckluftströme erfasst werden kann.

Bei einem nicht dargestellten Schüttgutmischer 1 können die innenwandungsseitigen Einlassöffnungen 9 beziehungsweise die darin positionierten Druckluftdüsen 10 auch dazu eingerichtet sein, Druckluftströme entlang der Innenseite 3a der Wandung 3 zu schwenken und den Mischbehälter auf diese Weise mit einem Druckluftstrahl, der beispielsweise mittels einer verschwenkbaren Druckluftdüse über die Innenseite 3a der Wandung 3 des Mischbehälters geführt wird, um an der Innenseite 3a anhaftendes Schüttgut oder anhaftende Mischungsresten zu lösen und aus dem Mischbehälter 2 zu entfernen.

Die in den innenwandungsseitigen Einlassöffnungen 9 positionierten Druckluftdüsen 10 sind so ausgestaltet und so zueinander beabstandet angeordnet, dass sie den jeweiligen Druckluftstrom entlang der Innenseite 3a der Wandung 3 des Mischbehälters 2 in einen Bereich 25 lenken, in den auch ein Druckluftstrom einer benachbarten insbesondere innenwandungsseitigen Einlassöffnung 9 beziehungsweise einer Druckluftdüse 10 gelangt.

Bei einem nicht dargestellten Schüttgutmischer, der einen größeren Mischbehälter als der in den Fig. 1 und 2 dargestellte Mischbehälter 2 aufweist, ist zwischen zwei innenwandungsseitig mündenden Einlassöffnungen 9 wenigstens eine weitere Einlassöffnung und/oder eine darin positionierte Druckluftdüse vorgesehen, deren Druckluftstrom jeweils die von den ihr benachbarten Einlassöffnungen 9 und den darin positionierten Druckluftdüsen 10 kommenden Druckluftstrom kreuzt und/oder ergänzt.

Die Fig. 3 bis 6 zeigen, dass die zuströmseitigen Eintrittsöffnungen 22 in die Luftzuführkanäle 15 der Luftaustrittsöffnungen 14 der stirnseitig angeordneten Einlassöffnungen 11 des Schüttgutmischers 1 eingesenkt sind und eine Einführschräge beziehungsweise einen Einführkonus 26 für ein leichteres Einführen der Verschlussstifte 16 in ihre Verschlussstellung in die Eintrittsöffnungen 22 der Luftzuführkanäle 15 aufweisen.

Anhand der Schnittdarstellungen der Druckluftzuführeinheit 11a wird deutlich, dass auch Mündungen 27 der Luftaustrittsöffnungen 14 der stirnseitigen Einlassöffnungen 11 in den Mischbehälter 2 eingesenkt und sich in Strömungsrichtung öffnend konusförmig ausgebildet sind. Die in den Fig. 3 und 5 dargestellte Verschlussstellung der Verschlussstifte 16 zeigt, dass die Einsenkungen der Luftaustrittsöffnungen 14 dabei ein freies Ende des jeweiligen Verschlussstiftes 14 überragen.

Nach einem abgeschlossenen Mischvorgang von trockenen beziehungsweise rieselfähigen Schüttgütern, beispielsweise zur Herstellung von trockenen oder rieselfähigen Baustoffmischungen, wird die fertige Mischung durch die Auslassöffnung 8 des Mischbehälters 2 aus dem Mischbehälter 2 abgeführt. Nach dem Abführen der fertigen Mischung kann jedoch Schüttgut an der Innenseite 3a der Wandung 3 des Mischbehälters 2 haften bleiben, was eine Reinigung des Mischbehälters 2 notwendig machen kann, bevor ein nächster nachfolgender Mischvorgang durchgeführt wird.

Der Mischbehälter 2 wird gereinigt, indem die Innenseite 3a der Wandung 3 des Mischbehälters 2 zum Lösen anhaftenden Schüttguts mit Druckluft beaufschlagt und/oder angeblasen wird. Danach wird das gelöste Schüttgut über die bodenseitig und beabstandet zu den beiden stirnseitigen Abschlusswänden 4a und 4b des Mischbehälters 2 angeordnete Auslassöffnung 8 aus dem Mischbehälter 2 abgeführt.

Die Besonderheit des Reinigungsverfahrens besteht nun darin, dass die Innenseite 3a des Mischbehälters 2 von mehreren ortsfesten, zueinander beabstandeten, oberhalb der Auslassöffnung 8 angeordneten Stellen, nämlich von den stirnseitigen Einlassöffnungen 11 sowie den darin positionierten stirnseitigen Druckluftdüsen 12 und von den innenwandungsseitig mündenden Einlassöffnungen 9 sowie von den innenwandungsseitig mündenden und in den Einlassöffnungen 9 positionierten Druckluftdüsen 10 aus, mit der Druckluft angeblasen und beaufschlagt wird und das dadurch gelöste Schüttgut aus der Auslassöffnung 8 befördert und abgeführt wird.

Die Druckluft wird dabei in Form von Druckluftströmen, die in Fig. 1 mit den Pfeilen PF1 sowie PF2 veranschaulicht sind, von insgesamt vier ortsfesten, zueinander beabstandeten, innenwandungsseitig mündenden und oberhalb der Auslassöffnung angeordneten Stellen, nämlich aus den insgesamt vier innenwandungsseitig in den Mischbehälter 2 mündenden Einlassöffnungen 9 und den darin positionierten Druckluftdüsen 10, entlang der Innenseite 3a der Wandung 3 des Mischbehälters 2 in Richtung des Bodenbereichs 7 des Mischbehälters 2 und zu der Auslassöffnung 8 an die Innenseite 3a des Mischbehälters 2 geblasen, um anhaftendes Schüttgut abzulösen.

Außerdem werden von jeweils einer bodennah an jeder der beiden stirnseitigen Abschlusswände 4a und 4b angeordneten Stelle aus, nämlich von den beiden stirnseitigen, sich gegenüberliegenden Einlassöffnungen 11 und den darin positionierten stirnseitigen Druckluftdüsen 12, entlang dem Bodenbereich 7 zu der Auslassöffnung 8 des Mischbehälters 2 weitere Druckluftströme PF 2 in den Mischbehälter 2 eingeblasen und das gelöste Schüttgut von dieser Luft zu der Auslassöffnung 8 und durch diese hindurch mitgenommen.

Um die Druckluftströme entlang der Innenseite 3a der Wandung 3 des Mischbehälters 2 und entlang des Bodenbereichs 7 zielgerichtet zu der Auslassöffnung 8 des Mischbehälters zu führen, wird gleichzeitig mit oder vor dem Einblasen der Druckluft von der Drucksenke 13 erzeugter Unterdruck an die Auslassöffnung 8 des Mischbehälters 2 angelegt.

Je nach der Konsistenz des in dem Mischbehälter 2 nach einem Entleeren verbleibenden Schüttguts werden alle Druckluftströme PF1 und PF2 von den unterschiedlichen Stellen aus gleichzeitig oder aber zeitversetzt zueinander in den Mischbehälter 2 eingeblasen. Bei einem zeitversetzten Einblasen der Druckluftströme in den Mischbehälter 2 können beispielsweise zuerst die innenwandungsseitig eingebrachten Druckluftströme, die mit den Pfeilen PF1 veranschaulicht sind, und zeitversetzt dazu die stirnseitig eingebrachten, bodennahen, mit PF2 bezeichneten Druckluftströme eingeblasen werden.

Es sei angemerkt, dass die Druckluftströme mit unterschiedlicher Intensität und/oder pulsierend eingeblasen und/oder während des Einblasens über die Innenseite 3a der Wandung 3 des Mischbehälters 2 maschinell und/oder automatisch geschwenkt werden können, um anhaftendes Schüttgut noch besser von der Innenseite 3a der Wandung 3 des Mischbehälters 2 lösen zu können. Wie in Fig. 1 anhand der Pfeile PF2 verdeutlicht, werden die stirnseitig in den Mischbehälter 2 eingeblasenen Druckluftströme als mehrere parallele und/oder vereinzelte Druckluftströme in den Mischbehälter 2 zu der Auslauföffnung 8 des Mischbehälters 2 in diesen eingeblasen.

Die innenwandungsseitig eingebrachten Druckluftströme PF1 werden dabei auf Höhe der horizontal durch den Mischbehälter 2 verlaufenden Mischerwelle 5, in der die innenwandungsseitig mündenden Einlassöffnungen 9 und die darin positionierten Druckluftdüsen 10 an der Innenseite 3a der Wandung 3 des Mischbehälters 2 angeordnet sind, in den Mischbehälter 2 eingeblasen.

Der Schüttgutmischer 1 umfasst einen Mischbehälter 2 mit einer zylindrischen oder trogförmigen Wandung 3 und mit stirnseitigen Abschlusswänden 4a und 4b. Ferner ist in dem Mischbehälter 2 des Schüttgutmischers 1 eine koaxial zu dem Mischbehälter 2 angeordnete Mischerwelle 5 vorgesehen, die mit Abstand zu der Innenseite 3a der Wandung 3 des Mischbehälters 2 umlaufende Mischwerkzeuge 6 sowie eine im Bodenbereich 7 des Mischbehälters 2 beabstandet zu den stirnseitigen Abschlusswänden 4a und 4b angeordnete Auslassöffnung zum Abführen einer fertigen Mischung bestehend aus trockenem und/oder rieselfähigem Schüttgut aus dem Mischbehälter 2 aufweist. Zum Reinigen des Mischbehälters 2 nach einem Entleeren einer fertigen Mischung sind an der Innenseite 3a der Wandung 3 mehrere innenwandungsseitig in den Mischbehälter 3 mündende Einlassöffnungen 9, insbesondere Druckluftdüsen 10, zum Einlassen von Druckluft in den Mischbehälter 2 oberhalb der Auslassöffnung 8 und vorzugsweise jeweils benachbart zu einer der stirnseitigen Abschlusswände 4a und 4b angeordnet. Die aus den innenwandungsseitig in den Mischbehälter 2 mündenden Einlassöffnungen 9 in den Mischbehälter 2 einströmende Druckluft strömt entlang der Innenseite 3a der Wandung 3 des Mischbehälters 2 in Richtung des Bodenbereichs 7 und/oder zu der Auslassöffnung 8. Zusätzlich weist der Schüttgutmischer 1 an den beiden stirnseitigen Abschlusswänden 4a und 4b jeweils eine stirnseitige Einlassöffnung 11 mit einer darin platzierten, stirnseitig in den Mischbehälter 2 mündenden Druckluftdüse 12 auf, so dass aus den stirnseitigen Einlassöffnungen 11 beziehungsweise aus den stirnseitigen Druckluftdüsen 12 in den Mischbehälter 2 einströmende Druckluft entlang des Bodenbereichs 7 zu der Auslassöffnung 8 strömt und dabei von der Innenseite 3a des Mischbehälters 2 gelöstes Schüttgut durch die Auslassöffnung 8 aus dem Mischbehälter 2 entfernt.

## Patentansprüche

1. Verfahren zum Reinigen eines Mischbehälters (2) eines Schüttgutmischers (1) für trockene und/oder rieselfähige Schüttgüter nach einem Mischvorgang und einem Entleeren des Mischbehälters (2) mit Druckluft, wobei der Mischbehälter (2) dadurch gereinigt wird, dass eine Innenseite (3a) der Wandung (3) des Mischbehälters (2) zum Lösen anhaftenden Schüttguts mit Druckluft beaufschlagt wird, und dass das gelöste Schüttgut über eine bodenseitig, beabstandet zu zumindest einer von zwei stirnseitigen Abschlusswänden (4a,4b) des Mischbehälters (2) angeordneten Auslassöffnung (8) des Mischbehälters (2) aus dem Mischbehälter (2) abgeführt wird, **dadurch gekennzeichnet, dass** die Innenseite (3a) des Mischbehälters (2) von mehreren ortsfesten, zueinander beabstandeten, oberhalb der Auslassöffnung (8) angeordneten innenwandseitig mündenden Stellen (9, 10, 11, 12) aus mit der Druckluft beaufschlagt wird und dass das dadurch gelöste Schüttgut zu der Auslassöffnung (8) befördert und abgeführt wird, wobei die Druckluft in Form von Druckluftströmen (PF1, PF2) von den mehreren ortsfesten, zueinander beabstandeten, innenwandungsseitig mündenden und oberhalb der Auslassöffnung (8) angeordneten Stellen (9, 10, 11, 12) aus entlang der Innenseite (3a) der Wandung (3) des Mischbehälters (2) in Richtung eines Bodenbereichs (7) des Mischbehälters (2) oder zu der Auslassöffnung (8) und von wenigstens einer bodennah an einer der beiden stirnseitigen Abschlusswänden (4a, 4b) angeordneten Stelle (11, 12) aus entlang dem Bodenbereich (7) zu der Auslassöffnung (8) des Mischbehälters (2) eingeblasen und das gelöste Schüttgut von dieser Luft zu der Auslassöffnung (8) und durch diese hindurch mitgenommen werden.

2. Reinigungsverfahren nach Anspruch 1, **dadurch gekennzeichnet, dass** Druckluftströme (PF1, PF2) von wenigstens zwei sich gegenüberliegenden, an den beiden stirnseitigen Abschlusswänden (4a, 4b) angeordneten Stellen (11,12) ausgehend entlang dem Bodenbereich (7) zu der Auslassöffnung (8) des Mischbehälters (2) eingeblasen werden.

3. Reinigungsverfahren nach einem der Ansprüche 1 oder 2, **dadurch gekennzeichnet, dass** gleichzeitig mit oder vor dem Einblasen der Druckluft ein Unterdruck an die Auslassöffnung (8) des Mischbehälters (2) angelegt wird.

4. Reinigungsverfahren nach einem der Ansprüche 1 bis 3, **dadurch gekennzeichnet, dass** alle Druckluftströme (PF1, PF2) gleichzeitig oder zeitversetzt zueinander in den Mischbehälter (2) eingeblasen werden, oder dass zuerst die innenwandungsseitigen Druckluftströme (PF1) und zeitversetzt dazu die stirnseitigen, bodennahen Druckluftströme (PF2) eingeblasen werden und/oder dass die Druckluftströme mit unterschiedlicher Intensität und/oder pulsierend eingeblasen und/oder während des Einblasens relativ zu der Innenseite (3a) der Wandung (3) des Mischbehälters (2) geschwenkt werden.

5. Reinigungsverfahren nach einem der Ansprüche 1 bis 4, **dadurch gekennzeichnet, dass** die stirnseitig in den Mischbehälter (2) eingeblasenen Druckluftströme als mehrere parallele oder vereinzelte Luftströme in den Mischbehälter (2), in Richtung der Auslassöffnung (8) des Mischbehälters (2) eingeblasen werden.

6. Schüttgutmischer (1) umfassend einen Mischbehälter (2) mit einer zylindrischen oder trogförmigen Wandung (3) und mit stirnseitigen Abschlusswänden (4a, 4b), mit einer koaxial zu dem Mischbehälter (2) angeordneten Mischerwelle (5), die mit Abstand zu einer Innenseite (3a) der Wandung (3) des Mischbehälters (2) umlaufende Mischwerkzeuge (6) aufweist, sowie mit einer im Bodenbereich (7) des Mischbehälters (2) beabstandet zu wenigstens einer der beiden stirnseitigen Abschlusswänden (4a, 4b) angeordneten Auslassöffnung (8) zum Abführen einer fertigen Mischung aus dem Mischbehälter (2), **dadurch gekennzeichnet, dass** an der Innenseite (3a) der Wandung (3) mehrere Einlassöffungen (9, 11) oder Druckluftdüsen (10, 12), zum Einlassen Von Druckluft in den Mischbehälter (2) oberhalb der Auslassöffnung (8) derart angeordnet sind, sodass aus den Einlässöffnungen (9, 11) in den Mischbehälter (2) einströmende Druckluft an einer Innenseite (3a) der Wandung (3) des Mischbehälters (2) in Richtung des Bodenbereichs (7) und zu der Auslassöffnung (8) entlangströmt, und dass zumindest an der zu der Auslassöffnung (8) beabstandeten stirnseitigen Abschlusswand (4a, 4b) des Mischbehälters (2) eine stirnseitig in den Mischbehälter (2) mündende Einlassöffnung (11) oder eine Druckluftdüse (12) derart angeordnet ist, dass aus der zumindest einen stirnseitigen Einlassöffnung (11) in den Mischbehälter (2) einströmende Druckluft entlang des Bodenbereichs (7) zu der Auslassöffnung (8) strömt.

7. Schüttgutmischer nach Anspruch 6, **dadurch gekennzeichnet, dass** an der Innenseite (3a) der Wandung (3) des Mischbehälters (2), benachbart zu jeder der beiden stirnseitigen Abschlusswände (4a, 4b), jeweils wenigstens zwei innenwandungsseitig mündende Einlassöffnungen (9) oder Druckluftdüsen (10) angeordnet sind und dass an jeder der beiden stirnseitigen Abschlusswände (4a, 4b) je eine Einlassöffnung (11) oder Druckluftdüse (12) vorgesehen ist, wobei die beiden stirnseitigen Einlassöffnungen (11) oder Druckluftdüsen (12) im Bodenbereich (7) des Mischbehälters (2) an den Abschlusswänden (4a, 4b) angeordnet und in Richtung der bodenseitigen Auslassöffnung (8) des Mischbehälters (2) ausgerichtet sind.

8. Schüttgutmischer nach Anspruch 6 oder 7, **dadurch gekennzeichnet, dass** in Gebrauchsstellung des Schüttgutmischers (1) eine Drucksenke (13) an der Auslassöffnung (8) anschließbar oder angeschlossen ist.

9. Schüttgutmischer nach Anspruch 6 bis 8, **dadurch gekennzeichnet, dass** die stirnseitigen Einlassöffnungen (11) und/oder die Druckluftdüsen (12) einzelne Luftaustrittsöffnungen (14) aufweisen, wobei jede der Luftaustrittsöffnungen (14) einen eigenen Luftzuführkanal (15) hat, und dass die Länge der Luftzufuhrkanäle (15) der einzelnen Luftaustrittsöffnungen (14) wenigstens einen Zentimeter beträgt oder größer als ihr Durchmesser ist.

10. Schüttgutmischer nach einem der Ansprüche 6 bis 9, **dadurch gekennzeichnet, dass** eine Gesamtbreite der nebeneinander angeordneten Luftaustrittsöffnungen (14) der stirnseitigen Einlassöffnungen (11) und/oder Druckluftdüsen (12) kleiner als eine Breite der bodenseitigen Auslassöffnung (8) des Mischbehälters (2) ist.

11. Schüttgutmischer nach einem der Ansprüche 6 bis 10, **dadurch gekennzeichnet, dass** die einzelnen Luftaustrittsöffnungen (14) der stirnseitigen Einlassöffnungen (11) oder Druckluftdüsen (12) in Nicht-Gebrauchsstellung durch Verschlussstifte (16) verschlossen sind, deren Außenquerschnitt etwa dem Innenquerschnitt der Luftaustrittsöffnungen entspricht, dass die Verschlussstifte (16) in Richtung ihrer Längserstreckung verstellbar sind und dass zur Verstellung der Verschlussstifte (16) ein Linearantrieb (17) vorgesehen ist.

12. Schüttgutmischer nach Anspruch 11, **dadurch gekennzeichnet, dass** eine Druckluftzufuhröffnung (20) für die Druckluftversorgung der stirnseitigen Einlassöffnungen (11) oder Druckluftdüsen (12) des Mischbehälters (2) in einem Bereich zwischen einer Stirnfläche (21) des Linearantriebes (17) für die Verstellung der Verschlussstifte (16), zwischen einer Stirnfläche (21) des Pneumatik-Kolbens (18) und den Luftaustrittsöffnungen (14) der stirnseitigen Druckluftdüsen (12) mündend angeordnet ist.

13. Schüttgutmischer nach Anspruch 10 oder 12, **dadurch gekennzeichnet, dass** die Verschlussstifte (16) für die stirnseitigen Einlassöffnungen (11) oder Druckluftdüsen (12) des Schüttgutmischers (1) an einer Eintrittsöffnungen (22) der Luftzuführkanäle (15) in Gebrauchsstellung zugewandten Stirnfläche (21) des Linearantriebes (17), oder des Pneumatik-Kolbens (18) vorgesehen sind.

14. Schüttgutmischer nach einem der Ansprüche 6 bis 13, **dadurch gekennzeichnet, dass** die innenwandungsseitigen Einlassöffnungen (9) oder Druckluftdüsen (10) als Flachstrahldüsen (24) ausgebildet sind, die den aus ihnen austretenden Druckluftstrom (PF2) entlang der Innenseite (3a) der Wandung (3) des Mischbehälters (2) leiten oder dass die innenwandungsseitigen Einlassöffnungen (9) oder Druckluftdüsen (10) dazu eingerichtet sind, Druckluftströme entlang der Innenseite (3a) der Wandung (3) zu schwenken.

15. Schüttgutmischer nach einem der Ansprüche 6 bis 14, **dadurch gekennzeichnet, dass** die zuströmseitigen Eintrittsöffnungen (22) in die Luftzuführkanäle (15) der Luftaustrittsöffnungen (14) der stirnseitig angeordneten Einlassöffnungen (11) oder Druckluftdüsen (12) des Schüttgutmischers (1) eingesenkt sind oder eine Einführschräge oder einen Einführkonus (26) für jeden der einzelnen Verschlussstifte (16) aufweisen oder dass Mündungen der Luftaustrittsöffnungen (14) der stirnseitigen Einlassöffnungen (11) oder Druckluftdüsen (12) in den Mischbehälter (2) eingesenkt oder sich in Strömungsrichtung öffnend konusförmig ausgebildet sind, wobei die Einsenkungen (27) ein freies Ende des jeweiligen Verschlussstiftes (16) überragen.

## Claims

1. Method for cleaning a mixing container (2) of a bulk-material mixer (1) for dry and/or pourable bulk materials with compressed air after a mixing operation and after the mixing container (2) has been emptied, wherein the mixing container (2) is cleaned in that an inner side (3a) of the wall (3) of the mixing container (2) is subjected to compressed air to detach adhering bulk material, and in that the detached bulk material is discharged from the mixing container (2) via a bottom outlet opening (8) of the mixing container (2), said outlet opening (8) being arranged at a distance from at least one of two face-side end walls (4a, 4b) of the mixing container (2), **characterized in that** the inner side (3a) of the mixing container (2) is subjected to the compressed air from a plurality of fixed, spacedapart points (9, 10, 11, 12) that are arranged above the outlet opening (8) and lead out on the inner-wall side, and **in that** the bulk material detached thereby is delivered to the outlet opening (8) and discharged, wherein the compressed air is blown in, in the form of compressed-air streams (PF1, PF2) from the plurality of fixed, spaced-apart points (9, 10, 11, 12) that lead out on the inner-wall side and are arranged above the outlet opening (8), along the inner side (3a) of the wall (3) of the mixing container (2) in the direction of a bottom region (7) of the mixing container (2) or to the outlet opening (8), and is blown in from at least one point (11, 12) arranged close to the bottom on one of the two face-side end walls (4a, 4b), along the bottom region (7) to the outlet opening (8) of the mixing container (2), and the detached bulk material is entrained to the outlet opening (8) and through the latter by this air.

2. Cleaning method according to Claim 1, **characterized in that** compressed-air streams (PF1, PF2) are blown in from at least two opposite points (11, 12), arranged on the two face-side end walls (4a, 4b), along the bottom region (7) to the outlet opening (8) of the mixing container (2).

3. Cleaning method according to either of Claims 1 and 2, **characterized in that**, at the same time as or before the compressed air is blown in, a negative pressure is applied at the outlet opening (8) of the mixing container (2).

4. Cleaning method according to one of Claims 1 to 3, **characterized in that** all the compressed-air streams (PF1, PF2) are blown into the mixing container (2) simultaneously or in a staggered manner, or **in that** first of all the compressed air streams (PF1) on the inner-wall side are blown in and the face-side, compressed-air streams (PF2) close to the bottom are blown in in a staggered manner with respect thereto, and/or **in that** the compressed-air streams are blown in with different intensities and/or in a pulsating manner and/or are tilted relative to the inner side (3a) of the wall (3) of the mixing container (2) while they are being blown in.

5. Cleaning method according to one of Claims 1 to 4, **characterized in that** the compressed-air streams blown into the mixing container (2) on the face side are blown into the mixing container (2) as a plurality of parallel or separate air streams in the direction of the outlet opening (8) of the mixing container (2).

6. Bulk-material mixer (1) comprising a mixing container (2) having a cylindrical or trough-like wall (3) and having face-side end walls (4a, 4b), having a mixer shaft (5) which is arranged coaxially with the mixing container (2) and has revolving mixing tools (6) at a distance from an inner side (3a) of the wall (3) of the mixing container (2), and having an outlet opening (8), arranged in the bottom region (7) of the mixing container (2) at a distance from at least one of the two face-side end walls (4a, 4b), for discharging a finished mixture from the mixing container (2), **characterized in that** a plurality of inlet openings (9, 11) or compressed-air nozzles (10, 12), for letting compressed air into the mixing container (2) above the outlet opening (8) are arranged in such a way on the inner side (3a) of the wall (3) that compressed air flowing into the mixing container (2) from the inlet openings (9, 11) flows along an inner side (3a) of the wall (3) of the mixing container (2) in the direction of the bottom region (7) and to the outlet opening (8), and **in that** an inlet opening (11) that leads into the mixing container (2) on the face side or a compressed-air nozzle (12) is arranged in such a way at least on that face-side end wall (4a, 4b) of the mixing container (2) that is spaced apart from the outlet opening (8) that compressed air flowing into the mixing container (2) from the at least one face-side inlet opening (11) flows along the bottom region (7) to the outlet opening (8).

7. Bulk-material mixer according to Claim 6, **characterized in that** in each case at least two compressed-air nozzles (10) or inlet openings (9) that lead out on the inner-wall side are arranged on the inner side (3a) of the wall (3) of the mixing container (2), adjacently to each of the two face-side end walls (4a, 4b), and **in that** in each case one inlet opening (11) or compressed-air nozzle (12) is provided on each of the two face-side end walls (4a, 4b), wherein the two face-side inlet openings (11) or compressed-air nozzles (12) are arranged on the end walls (4a, 4b) in the bottom region (7) of the mixing container (2) and are oriented in the direction of the bottom-side outlet opening (8) of the mixing container (2).

8. Bulk-material mixer according to Claim 6 or 7, **characterized in that**, in the use position of the bulk-material mixer (1), a pressure sink (13) is applied or is able to be applied to the outlet opening (8).

9. Bulk-material mixer according to Claims 6 to 8, **characterized in that** the face-side inlet openings (11) and/or the compressed-air nozzles (12) have individual air-outlet openings (14), wherein each of the air-outlet openings (14) has its own air-supply duct (15), and **in that** the length of the air-supply ducts (15) of the individual air-outlet openings (14) is at least one centimetre or is greater than the diameter thereof.

10. Bulk-material mixer according to one of Claims 6 to 9, **characterized in that** an overall width of the air-outlet openings (14), arranged alongside one another, of the face-side inlet openings (11) and/or compressed-air nozzles (12) is less than a width of the bottom-side outlet opening (8) of the mixing container (2).

11. Bulk-material mixer according to one of Claims 6 to 10, **characterized in that** the individual air-outlet openings (14) of the face-side inlet openings (11) or compressed-air nozzles (12) are closed by closure pins (16) in the out-of-use position, the external cross section of said closure pins (16) corresponding approximately to the internal cross section of the air-outlet openings, **in that** the closure pins (16) are adjustable in the direction of the longitudinal extent thereof, and **in that** a linear drive (17) is provided to adjust the closure pins (16).

12. Bulk-material mixer according to Claim 11, **characterized in that** a compressed-air feed opening (20) for supplying compressed air to the face-side inlet openings (11) or compressed-air nozzles (12) of the mixing container (2) is arranged so as to lead out in a region between a face (21) of the linear drive (17) for adjusting the closure pins (16), between a face (21) of the pneumatic piston (18) and the air outlet openings (14) of the face-side compressed-air nozzles (12).

13. Bulk-material mixer according to Claim 10 or 12, **characterized in that** the closure pins (16) for the face-side inlet openings (11) or compressed-air nozzles (12) of the bulk-material mixer (1) are provided on a face (21) of the linear drive (17) or of the pneumatic piston (18), said face (21) facing inlet openings (22) of the air-supply ducts (15) in the use position.

14. Bulk-material mixer according to one of Claims 6 to 13, **characterized in that** the compressed-air nozzles (10) or inlet openings (9) on the inner-wall side are configured as flat-jet nozzles (24) which conduct the compressed-air stream (PF2) emerging therefrom along the inner side (3a) of the wall (3) of the mixing container (2), or **in that** the compressed-air nozzles (10) or inlet openings (9) on the inner-wall side are set up to tilt compressed-air streams along the inner side (3a) of the wall (3).

15. Bulk-material mixer according to one of Claims 6 to 14, **characterized in that** the inlet openings (22) on the inflow side are recessed into the air-supply ducts (15) of the air-outlet openings (14) of the compressed-air nozzles (12) or inlet openings (11), arranged on the face side, of the bulk-material mixer (1) or have an introduction slope or an introduction cone (26) for each of the individual closure pins (16), or **in that** mouths of the air-outlet openings (14) of the face-side inlet openings (11) or compressed-air nozzles (12) are recessed into the mixing container (2) or are configured in a manner opening conically in the direction of flow, wherein the recesses (27) overhang a free end of the respective closure pin (16).

## Revendications

1. Procédé de nettoyage d'un récipient de mélange (2) d'un mélangeur de produits en vrac (1) pour des produits en vrac desséchés et/ou pouvant s'écouler après un processus de mélange et un vidage du récipient de mélange (2) avec de l'air comprimé, le récipient de mélange (2) étant nettoyé en alimentant en air comprimé un côté intérieur (3a) de la paroi (3) du récipient de mélange (2) pour dissoudre le produit en vrac collant et le produit en vrac dissous étant évacué hors du récipient de mélange (2) via une ouverture de sortie (8) du récipient de mélange (2) disposée du côté du fond, à une certaine distance d'au moins une des deux parois terminales (4a, 4b), disposée du côté de façade, du récipient de mélange (2), **caractérisé en ce que** le côté intérieur (3a) du récipient de mélange (2) est alimenté en air comprimé depuis plusieurs points (9, 10, 11, 12) fixes sur place disposés à une certaine distance les uns des autres et au-dessus de l'ouverture de sortie (8) et débouchant du côté de paroi intérieure et que le produit en vrac ainsi dissous est transporté et évacué en direction de l'ouverture de sortie (8), l'air comprimé étant soufflé sous la forme de courants d'air comprimé (PF1, PF2) à partir de plusieurs points (9, 10, 11, 12) fixes sur place disposés à une certaine distance les uns des autres et au-dessus de l'ouverture de sortie (8) et débouchant du côté de paroi intérieure, le long du côté intérieur (3a) de la paroi (3) du récipient de mélange (2) en direction d'une zone de fond (7) du récipient de mélange (2) ou en direction de l'ouverture de sortie (8), et à partir d'au moins un point (11, 12) disposé à proximité du fond au niveau d'une des deux parois terminales (4a, 4b) prévues du côté du fond, le long de la zone de fond (7) par rapport à l'ouverture de sortie (8) du récipient de mélange (2) et le produit en vrac dissous étant pris par cet air en direction de l'ouverture de sortie (8) et la traversant.

2. Procédé de nettoyage selon la revendication 1, **caractérisé en ce que** des courants d'air comprimé (PF1, PF2) sont soufflés à partir d'au moins deux points (11, 12) opposés disposés au niveau des deux parois terminales (4a, 4b) prévues du côté de façade, le long de la zone de fond (7) en direction de l'ouverture de sortie (8) du récipient de mélange (2).

3. Procédé de nettoyage selon l'une quelconque des revendications 1 ou 2, **caractérisé en ce qu'**une sous-pression est appliquée au niveau de l'ouverture de sortie (8) du récipient de mélange (2) simultanément avec le soufflage de l'air comprimé ou avant lui.

4. Procédé de nettoyage selon l'une quelconque des revendications 1 à 3, **caractérisé en ce que** tous les courants d'air comprimé (PF1, PF2) sont soufflés simultanément ou de façon décalée dans le temps les uns par rapport aux autres dans le récipient de mélange (2) ou que les courants d'air comprimé (PF1) du côté de paroi intérieure et, de façon décalée dans le temps, les courants d'air comprimé (PF2) proches du fond et sur le côté de façade, sont soufflés d'abord et/ou que les courants d'air comprimé sont soufflés avec une intensité différente et/ou de façon pulsée et/ou qu'ils sont agités pendant le soufflage par rapport au côté intérieur (3a) de la paroi (3) du récipient de mélange (2).

5. Procédé de nettoyage selon l'une quelconque des revendications 1 à 4, **caractérisé en ce que** les courants d'air comprimé soufflés sur le côté de façade dans le récipient de mélange (2) sons soufflés sous la forme de plusieurs courants d'air parallèles ou individualisés dans le récipient de mélange (2), en direction de l'ouverture de sortie (8) du récipient de mélange (2).

6. Mélangeur de produits en vrac (1) comprenant un récipient de mélange (2) avec une paroi (3) en forme de cylindre ou d'auge et avec des parois terminales (4a, 4b) prévues du côté de façade, avec un arbre mélangeur (5) disposé dans le plan coaxial par rapport au récipient de mélange (2) et comportant des outils de mélange (6) tournant à une certaine distance d'un côté intérieur (3a) de la paroi (3) du récipient de mélange (2) ainsi qu'avec une ouverture de sortie (8) disposée dans la zone de fond (7) du récipient de mélange (2) à une certaine distance d'au moins une des deux parois terminales (4a, 4b) prévues du côté de façade en vue d'évacuer un mélange fabriqué hors du récipient de mélange (2), **caractérisé en ce que** plusieurs ouvertures d'admission (9, 11) ou buses d'air comprimé (10, 12) servant à l'admission d'air comprimé dans le récipient de mélange (2) au-dessus de l'ouverture de sortie (8) sont disposées de telle sorte au niveau d'un côté intérieur (3a) de la paroi (3) que l'air comprimé rentrant dans le récipient de mélange (2) à travers les ouvertures d'admission (9, 11) s'écoule le long au niveau d'un côté intérieur (3a) de la paroi (3) du récipient de mélange (2) en direction de la zone de fond (7) et de l'ouverture de sortie (8) et qu'au moins une ouverture d'admission (11) ou une buse d'air comprimé (12) débouchant dans le côté de façade dans le récipient de mélange (2) est disposée de telle sorte, au niveau de la paroi terminale (4a, 4b), prévue du côté de façade et disposée à une certaine distance de l'ouverture de sortie (8), du récipient de mélange (2), que l'air comprimé rentrant dans le récipient de mélange (2) à travers l'au moins une ouverture d'admission (11) prévue du côté de façade s'écoule le long de la zone de fond (7) en direction de l'ouverture de sortie (8).

7. Mélangeur de produits en vrac selon la revendication 6, **caractérisé en ce que** respectivement au moins deux ouvertures d'admission (9) ou buses d'air comprimé (10) débouchant du côté de paroi intérieure sont disposées au niveau du côté intérieur (3a) de la paroi (3) du récipient de mélange (2), à côté de chacune des deux parois terminales (4a, 4b) prévues du côté de façade, et que respectivement une ouverture d'admission (11) ou buse d'air comprimé (12) est prévue au niveau de chacune des deux parois terminales (4a, 4b) prévues du côté de façade, les deux ouvertures d'admission (11) ou buses d'air comprimé (12) prévues du côté de façade étant disposées dans la zone de fond (7) du récipient de mélange (2) au niveau des parois terminales (4a, 4b) et étant orientées en direction de l'ouverture de sortie (8), prévue du côté de fond, du récipient de mélange (2).

8. Mélangeur de produits en vrac selon la revendication 6 ou 7, **caractérisé en ce que** dans la position d'utilisation du mélangeur de produits en vrac (1), un réducteur de pression (13) est raccordé ou peut être raccordé à l'ouverture de sortie (8).

9. Mélangeur de produits en vrac selon la revendication 6 à 8, **caractérisé en ce que** les ouvertures d'admission (11) et/ou les buses d'air comprimé (12) prévues du côté de façade comportent des ouvertures individuelles de sortie d'air (14), chacune des ouvertures de sortie d'air (14) ayant un canal d'alimentation en air (15) propre et la longueur des canaux d'alimentation en air (15) des ouvertures individuelles de sortie d'air (14) mesurant au moins un centimètre ou étant supérieure à leur diamètre.

10. Mélangeur de produits en vrac selon l'une quelconque des revendications 6 à 9, **caractérisé en ce qu'**une largeur totale des ouvertures de sortie d'air (14) disposées côte à côte des ouvertures d'admission (11) et/ou des buses d'air comprimé (12) prévues du côté de façade est inférieure à la largeur de l'ouverture de sortie (8) prévue du côté de fond du récipient de mélange (2).

11. Mélangeur de produits en vrac selon l'une quelconque des revendications 6 à 10, **caractérisé en ce que** les ouvertures individuelles de sortie d'air (14) des ouvertures d'admission (11) ou des buses d'air comprimé (12) prévues du côté de façade sont fermées dans la position de non-utilisation par des tiges de fermeture (16) dont la section transversale extérieure correspond approximativement à la section transversale intérieure des ouvertures de sortie d'air, que les tiges de fermeture (16) peuvent être déplacées en direction de leur extension longitudinale et qu'un entraînement linéaire (17) est prévu pour régler les tiges de fermeture (16).

12. Mélangeur de produits en vrac selon la revendication 11, **caractérisé en ce qu'**une ouverture d'alimentation en air comprimé (20) prévue pour l'alimentation en air comprimé des ouvertures d'admission (11) ou buses d'air comprimé (12), prévues du côté de façade, du récipient de mélange (2) est disposée de façon à déboucher.dans une région située entre une surface de façade (21) de l'entraînement linéaire (17) pour le déplacement des tiges de fermeture (16), entre une surface de façade (21) du piston pneumatique (18), et les ouvertures de sortie d'air (14) des buses d'air comprimé (12) prévues du côté de façade.

13. Mélangeur de produits en vrac selon la revendication 10 ou 12, **caractérisé en ce que** les tiges de fermeture (16) prévues pour les ouvertures d'admission (11) ou les buses d'air comprimé (12), du côté de façade, du mélangeur de produits en vrac (1) sont prévues au niveau d'une ouverture d'entrée (22) des canaux d'alimentation en air (15) dans la position d'utilisation orientée vers la surface de façade (21) de l'entraînement linéaire (17) ou du piston pneumatique (18).

14. Mélangeur de produits en vrac selon l'une quelconque des revendications 6 à 13, **caractérisé en ce que** les ouvertures d'admission (9) ou les buses d'air comprimé (10) prévues du côté de paroi intérieure sont réalisées sous la forme de buses d'éjection plates (24) conduisant le courant d'air comprimé (PF2) sortant d'elles le long du côté intérieur (3a) de la paroi (3) du récipient de mélange (2) ou que les ouvertures d'admission (9) ou les buses d'air comprimé (10) prévues du côté de paroi intérieure sont agencées pour agiter les courants d'air comprimé le long du côté intérieur (3a) de la paroi (3).

15. Mélangeur de produits en vrac selon l'une quelconque des revendications 6 à 14, **caractérisé en ce que** les ouvertures d'entrée (22), situées du côté d'afflux, sont rentrées dans les canaux d'alimentation en air (15) des ouvertures de sortie d'air (14) des ouvertures d'admission (11) ou des buses d'air comprimé (12), disposées du côté de façade, du mélangeur de produit en vrac (1) ou comportent une oblique d'introduction ou un côté d'introduction (26) pour chacune des tiges de fermeture (16) individuelles ou que les embouchures des ouvertures de sortie d'air (14) des ouvertures d'admission (11) ou des buses d'air comprimé (12) prévues du côté de façade sont affaissées dans le récipient de mélange (2) ou sont réalisées dans la direction d'écoulement de façon à s'ouvrir en forme de cône, les affaissements (27) ressortant d'une extrémité libre de la tige de fermeture (16) respective.
